# EUROPÄISCHE PATENTSCHRIFT

(11) **EP 2 188 450 B1**
(45) Veröffentlichungstag und Bekanntmachung des Hinweises auf die Patenterteilung: **18.12.2013**
(21) Anmeldenummer: 08785252.1
(22) Anmeldetag: 31.07.2008
(51) Int. Cl.: E01B 25/12

(54) **WEICHENSTÜCK**
SWITCHING MEMBER
PIÈCE D'AIGUILLAGE

(30) Priorität: 14.08.2007 DE 102007038498
(43) Veröffentlichungstag der Anmeldung: 26.05.2010
(73) Patentinhaber: SEW-EURODRIVE GmbH & Co. KG, 76646 Bruchsal (DE)
(72) Erfinder: SCHWESINGER, Klaus, 76646 Bruchsal (DE); BECKER, Günter, 76684 Östringen (DE); SCHMIDT, Josef, 76676 Graben-Neudorf (DE)
(86) Internationale Anmeldenummer: PCT/EP2008/006310
(87) Internationale Veröffentlichungsnummer: WO 2009/021638

(56) Entgegenhaltungen:
- DE-B- 1 068 286
- US-A- 3 093 090

## Beschreibung

Die Erfindung betrifft eine weichen Anlage.

Es ist bekannt, dass Weichenstücke bei Wechseln der Weichenstellung in verschiedene räumliche Positionen verschoben und/oder verdreht werden.

Aus der US 3 093 090 A ist ein zwischen zwei Weichenstücken angeordnetes Schlenenstück bekannt.

### Aus der DE 10 68 286 B ist ebenfalls eine Weiche bekannt.

Der Erfindung liegt daher die Aufgabe zugrunde, bei weichen-Anlagen eine einfachere Herstellung zu ermöglichen.

Erfindungsgemäß wird die Aufgabe bei der Anlage nach den in Anspruch 1.

Wichtige Merkmale der Erfindung bei der Anlage sind, dass sie Schienenstücke umfasst, zwischen denen ein Weichenstück angeordnet ist,

eine Antriebsvorrichtung zum Antreiben des Weichenstücks beim Wechseln der Weichenstellung vorgesehen ist,
wobei das Weichenstück beim Wechseln der Weichenstellung im elastischen Verformungsbereich betrieben ist.

Von Vorteil ist dabei, dass keine aufwendige mechanischen Verschiebe- und/oder Verdrehvorrichtungen notwendig sind sondern ein direktes Verbinden des Weichenstücks mit einem Linearantrieb ermöglicht ist.

Bei einer vorteilhaften Ausgestaltung ist die Antriebsvorrichtung ein Linearantrieb ist. Von Vorteil ist dabei, dass ein kostengünstiger einfacher Antrieb verwendbar ist.

Bei einer vorteilhaften Ausgestaltung ist das Weichenstück aus Kupfer oder Aluminium, insbesondere Strangguss, gefertigt. Von Vorteil ist dabei, dass weiches Material verwendet ist und somit ein einfaches Verstellen ermöglicht ist.

Bei einer vorteilhaften Ausgestaltung Ist das Weichenstück in zwei oder mehr Weichenstellungen bringbar. Von Vorteil ist dabei, dass der elastische Bereich bei langen Weichenstücken derart groß ist, dass sogar mehr als zwei Weichenstellungen ermöglicht sind.

Bei einer vorteilhaften Ausgestaltung ist ein erstes Ende des Weichenstücks unverändert und das andere Ende veränderlich angeordnet beim Wechseln der Weichenstellung.
Vorteiligerweise ist also kein spezielles Lager oder eine entsprechende Führung für das Weichenstück notwendig.

Bei einer vorteilhaften Ausgestaltung ist entlang des Weichenstücks ein Primärleiter verlegt, der ebenfalls elastisch mitverformt wird. Von Vorteil ist dabei, dass die elektrische Versorgung zusammen mit der Schiene dem Wagen nachgeführt wird und die Versorgung berührungslos erfolgt.

Bei einer vorteilhaften Ausgestaltung ist entlang des Weichenstücks zur Datenübertragung zwischen einem auf den Schienen verfahrbaren Wagen und dem stationären Teil der Anlage ein Leckwellenleiter oder Hohlwellenleiter Primärleiter verlegt, der ebenfalls elastisch mitverformt wird beim Wechseln der Weichenstellung. Von Vorteil ist dabei, dass auch die Datenübertragungsleitung nachgeführt wird.

Bei einer vorteilhaften Ausgestaltung ist ein auf den Schienen verfahrbarer Wagen aus dem entlang der Strecke verlegten Primärleiter versorgbar, indem ein mittelfrequenter Strom eingeprägt wird, insbesondere mit einer Frequenz zwischen 10 und 500kHz, wobei am Wagen eine mit dem Primärleiter induktiv gekoppelte Sekundärspule vorgesehen ist, der eine Kapazität parallel oder seriell zugeschaltet ist, wobei die zugehörige Resonanzfrequenz der Frequenz des eingeprägten Stromes im Wesentlichen entspricht. Von Vorteil ist dabei, dass auch bei Abstandsänderungen zwischen Primärleiter und Sekundärspule ein hoher Wirkungsgrad bei der berührungslosen Energieübertragung an den Wagen erreichbar ist.

Bei einer vorteilhaften Ausgestaltung umfasst der Wagen ein drehbar gelagertes Polrad, an dessen Umfang Dauermagnete angeordnet sind, die mit einem metallischen Schienenteil, Insbesondere aus Aluminium, in Wirkverbindung ist als Wirbelstromantrieb. Von Vorteil ist dabei, dass mittels der elastisch ausgeführten Verformung ein ruckarmer oder ruckfreier Übergang in den Weichenbereich erfolgt und somit der Wirbelstromantrieb, welcher eine hohe Drehzahl und somit auch einen hohen Drehimpuls quer zur Strecke aufweist, nur geringe Ausweich-Drehmomente beim Einfahren in den Weichenbereich erzeugt.

Von Vorteil ist dabei, dass Im Gegensatz zum Stand der Technik ein bloßes Verformen verwendet ist, um die Weichenstellung zu wechseln. Somit ist ein Linearantrieb in der Nähe des zweiten Endes des Weichenstücks vorteiligerweise angebracht, um kleine Kraftbeträge beim Verstellen zu Realisieren.

Vorzugsweise ist das Weichenstück aus Strangguss hergestellt.

### Bezugszeichenliste

1 Gerades Schienenstück
2 Weichenstück
3 Stützvorrichtung
4 Laufflächen für Räder

Die Erfindung wird nun anhand von Abbildungen näher erläutert:

In der Figur 1 ist der Ausschnitt einer erfindungsgemäßen Anlage in Draufsicht gezeichnet.

In der Figur 2a ist die weiche in einer ersten Weichenstellung gezeigt. In der Figur 2b in der anderen Weichenstellung:

Zwischen den Geraden Schienenstücken 1, welche auf Stützvorrichtungen 3 befestigt sind, ist ein Weichenstück 2 angeordnet, welches an seinem ersten in Schienenrichtung vorgesehenen Ende derart mit dem geraden Schienenstück 1 ausgerichtet angeordnet ist, dass die Räder des Fahrwagens ohne Ruck die Schnittstelle überfahren.

Die Laufflächen 4 für Räder des Fahrwagens gehen also Im Wesentlichen glatt über in die Laufflächen des geraden Schienenstücks und umgekehrt.

Die Weiche ist nun derart ausgeführt, dass das Weichenstück elastisch verformt wird beim Wechseln der ersten zur zweiten Weichenstellung wie in Figur 2a und 2b ersichtlich.

Zum Wechseln der Weichenstellung wird eine linearer Antrieb verwendet, dessen Kraftwirkung in den Figuren mit F bezeichnet ist.

Das Weichenstück 2 bleibt also an seinem ersten Ende in Position, während sein zweites Ende verstellt wird und entweder zum linken oder zweiten Weichenabgang einen glatten Übergang bildet.

Entlang des Schienenstücks ist auch ein Primärleiter verlegt, aus dem der Wagen mit seinem Antrieb und seinen Verbrauchern berührungslos versorgbar sind. Hierzu weist der Wagen eine induktiv an den Primärleiter gekoppelte Sekundärspule auf, die derart mit einer Kapazität in Reihe oder parallel beschaltet ist, dass die zugehörige Resonanzfrequenz mit der Frequenz eines in den Primärleiter eingeprägten miltelfrequenten Stromes im Wesentlichen übereinstimmt.

Der Primärleiter wird in ein Kunststoffprofil eingeklipst, welches in den unteren Bereich, insbesondere unterhalb der Laufflächen, der Schienenstücke eingeklipst wird.

Schlenenstücke und Weichenstücke selbst sind jedoch vorzugsweise aus Aluminium oder Kupfer. Sie sind derart lang ausgeführt, dass die Verstellung von der ersten Weichenstellung zur zweiten innerhalb des elastischen Bereiches erfolgt und nicht den inelastischen Bereich betrifft.

## Patentansprüche

1. Weichen-Anlage, umfassend
Schienenstücke (1), zwischen denen ein Weichenstück (2) angeordnet ist,
eine Antriebsvorrichtung zum Antreiben des Weichenstücks beim Wechseln der Weichenstellung vorgesehen ist,
wobei das Weichenstück (2) beim Wechseln der Weichenstellung im elastischen Verformungsbereich betrieben ist,
wobei ein auf den Schlenen (1) verfahrbarer Wagen aus einem entlang der Strecke verlegten Primärleiter versorgbar ist,
**dadurch gekennzeichnet, dass**
der Primärleiter entlang des Weichenstücks (2) verlegt ist, der ebenfalls elastisch mitverformt wird;
der Primärleiter in ein Kunststoffprofil eingeklipst ist, welches In den unteren Bereich, insbesondere unterhalb der Laufflächen, der Schlenenstücke (1) eingekllpst ist;
entlang des Weichenstücks (2) zur Datenübertragung zwischen einem auf den Schienen (1) verfahrbaren Wagen und dem stationären Tell der Anlage ein Leckwellenleiter oder Hohlwellenleiter verlegt ist, der ebenfalls elastisch mitverformt wird beim Wechseln der Weichenstellung.

2. Anlage nach mindestens einem der vorangegangenen Ansprüche,
**dadurch gekennzeichnet, dass**
die Antriebsvorrichtung ein Linearantrieb ist.

3. Anlage nach mindestens einem der vorangegangenen Ansprüche,
**dadurch gekennzeichnet, dass**
das Weichenstück (2) aus Kupfer oder Aluminium, insbesondere Strangguss, gefertigt ist.

4. Anlage nach mindestens einem der vorangegangenen Ansprüche,
**dadurch gekennzeichnet, dass**
das Weichenstück (2) in zwei oder mehr Weichenstellungen bringbar ist.

5. Anlage nach mindestens einem der vorangegangenen Ansprüche,
**dadurch gekennzeichnet, dass**
ein erstes Ende des Weichenstücks (2) unverändert und das andere Ende veränderlich angeordnet ist beim Wechseln der Weichenstellung.

6. Anlage nach mindestens einem der vorangegangenen Ansprüche,
**dadurch gekennzeichnet, dass**
ein auf den Schienen verfahrbarer Wagen aus dem entlang der Strecke verlegten Primärleiter versorgbar ist, indem ein mittelfrequenter Strom eingeprägt wird, insbesondere mit einer Frequenz zwischen 10 und 500kHz, wobei am Wagen eine mit dem Primärleiter induktiv gekoppelte Sekundärspule vorgesehen ist, der eine Kapazität parallel oder seriell zugeschaltet ist, wobei die zugehörige Resonanzfrequenz der Frequenz des eingeprägten Stromes im Wesentlichen entspricht.

7. Anlage nach mindestens einem der vorangegangenen Ansprüche,
**dadurch gekennzeichnet, dass**
der Wagen ein drehbar gelagertes Polrad umfasst, an dessen Umfang Dauermagnete angeordnet sind, und das mit einem metallischen Schienenteil, insbesondere aus Aluminium, in Wirkverbindung ist als Wirbelstromantrieb.

## Claims

1. A points system, comprising
rail sections (1) between which a point section (2) is arranged,
a driving device for driving the point section upon changing of the points position is provided,
wherein the point section (2) is upon changing of the points position operated in the resilient deformation range,
wherein a rail vehicle movable on the rails (1) can be powered from a primary conductor laid along the line,
**characterised in that**
the primary conductor is laid along the point section (2) and is likewise resiliently deformed therewith;
the primary conductor is clipped into a plastics profile which is clipped into the lower region, in particular below the running surfaces, of the rail sections (1);
a leakage waveguide or hollow waveguide is laid along the point section (2) to transfer data between a rail vehicle movable on the rails (2) and the stationary part of the system, which waveguide is likewise resiliently deformed as well upon changing of the points position.

2. A system according to at least one of the preceding claims, **characterised in that** the driving device is a linear drive.

3. A system according to at least one of the preceding claims, **characterised in that** the point section (2) is manufactured of copper or aluminium, in particular continuously cast.

4. A system according to at least one of the preceding claims, **characterised in that** the point section (2) can be brought into two or more points positions.

5. A system according to at least one of the preceding claims, **characterised in that** a first end of the point section (2) is arranged unchanged and the other end is arranged in a changeable manner upon changing of the points position.

6. A system according to at least one of the preceding claims, **characterised in that** a rail vehicle movable on the rails can be powered from the primary conductor laid along the line, **in that** a medium frequency current is impressed, in particular with a frequency between 10 and 500kHz, wherein a secondary coil inductively coupled to the primary conductor is provided on the rail vehicle, a capacitor being connected to the secondary coil in parallel or in series, wherein the associated resonance frequency substantially corresponds to the frequency of the impressed current.

7. A system according to at least one of the preceding claims, **characterised in that** the rail vehicle comprises a rotatably mounted pole wheel on the circumference of which there are arranged permanent magnets which is as an eddy-current drive in an operative connection with a metal rail part, in particular of aluminium.

## Revendications

1. Système d'aiguillage, comprenant des éléments de rails (1), entre lesquels est disposé un élément d'aiguillage (2),
un dispositif d'entraînement étant prévu pour entraîner l'élément d'aiguillage lors du changement de la position d'aiguillage,
sachant que l'élément d'aiguillage (2) est exploité dans la plage de déformation élastique lors du changement de la position d'aiguillage,
sachant qu'un chariot mobile sur les rails (1) peut être alimenté à partir d'un conducteur primaire posé le long du parcours,
**caractérisé en ce que**
le conducteur primaire est posé le long de l'élément d'aiguillage (2), et il est lui aussi conjointement déformé élastiquement ;
le conducteur primaire est clipsé dans un profilé en matière plastique qui est lui-même clipsé dans la région inférieure des éléments de rails (1), en particulier en dessous des surfaces de roulement ;
un guide d'ondes à fuite ou guide d'ondes creux est posé le long de l'élément d'aiguillage (2) pour la transmission de données entre un chariot mobile sur les rails (1) et la partie stationnaire du système, et il est lui aussi conjointement déformé élastiquement lors du changement de la position d'aiguillage.

2. Système selon la revendication précédente, **caractérisé en ce que** le dispositif d'entraînement est un entraînement linéaire.

3. Système selon au moins une des revendications précédentes, **caractérisé en ce que** l'élément d'aiguillage (2) est fabriqué en cuivre ou en aluminium, notamment en coulée continue.

4. Système selon au moins une des revendications précédentes, **caractérisé en ce que** l'élément d'aiguillage (2) peut être amené dans deux positions d'aiguillage ou davantage.

5. Système selon au moins une des revendications précédentes, **caractérisé en ce qu'**une première extrémité de l'élément d'aiguillage (2) ne change pas de position et l'autre extrémité change de position lors du changement de la position d'aiguillage.

6. Système selon au moins une des revendications précédentes, **caractérisé en ce qu'**un chariot mobile sur les rails peut être alimenté à partir du conducteur primaire posé le long du parcours par le fait qu'un courant à moyenne fréquence est injecté, notamment avec une fréquence comprise entre 10 et 500 kHz, sachant qu'une bobine secondaire couplée par induction au conducteur primaire est prévue sur le chariot, bobine avec laquelle un condensateur est monté en parallèle ou en série, sachant que la fréquence de résonance associée correspond sensiblement à la fréquence du courant injecté.

7. Système selon au moins une des revendications précédentes, **caractérisé en ce que** le chariot comprend une roue polaire montée à rotation, sur le pourtour de laquelle sont disposés des aimants permanents et qui est fonctionnellement reliée, en tant qu'entraînement à courants de Foucault, à une partie de rail métallique notamment en aluminium.
